# EUROPÄISCHE PATENTSCHRIFT

(11) **EP 1 977 044 B1**
(45) Veröffentlichungstag und Bekanntmachung des Hinweises auf die Patenterteilung: **07.03.2012**
(21) Anmeldenummer: 07711140.9
(22) Anmeldetag: 10.01.2007
(51) Int. Cl.: E01B 25/34

(54) **WEICHENANORDNUNG FÜR MAGNETSCHWEBEBAHNEN**
SWITCH ARRANGEMENT FOR MAGNETICALLY LEVITATED RAILWAYS
SYSTÈME D'AIGUILLAGE POUR TRAINS À SUSTENTATION MAGNÉTIQUE

(30) Priorität: 24.01.2006 DE 102006003678
(43) Veröffentlichungstag der Anmeldung: 08.10.2008
(73) Patentinhaber: ThyssenKrupp Transrapid GmbH, 34127 Kassel (DE)
(72) Erfinder: ZHENG, Qinghua, 82024 Taufkirchen (DE); LÖSER, Friedrich, 85521 Riemerling (DE); LIU, Xiufei, 85586 Poing (DE)
(74) Vertreter: Lorenz, Bernd Ingo Thaddeus
(86) Internationale Anmeldenummer: PCT/DE2007/000044
(87) Internationale Veröffentlichungsnummer: WO 2007/085223

(56) Entgegenhaltungen:
- EP-A1- 0 283 808
- DE-A1- 3 420 260

## Beschreibung

Die Erfindung betrifft eine Weichenanordnung der im Oberbegriff des Anspruchs 1 angegebenen Gattung.

Eine Weichenanordnung der hier interessierenden Art besteht aus einer sog. Biegeweiche (z. B. "Magnetbahn Transrapid - Die neue Dimension des Reisens, Hestra-Verlag Darmstadt 1989, Seiten 32 bis 35, DE 10 2004 015 495 A1). Wesentlicher Bestandteil einer derartigen Biegeweiche ist ein biegbarer, aus Stahl bestehender Träger, der z. B. 50 m lang oder auch länger ist und den Fahrweg bzw. Ausrüstungsteile von diesem trägt. Der Träger ist an einem Ende stationär angeordnet und im übrigen mittels mehrerer Traggestelle und an diesen montierter Laufräder auf Schienen fahrbar gelagert, die quer zu seiner Längsrichtung, die auch die Fahrtrichtung ist, angeordnet sind. Zur Einstellung der Weiche können die Traggestelle längs der Schienen hin- und hergefahren werden, wodurch der Träger verbogen und wahlweise auf einen von mehreren, von der Weiche abzweigenden Fahrwegen ausgerichtet wird.

Zur Verschiebung der Traggestelle dienten zunächst Antriebe mit hydraulischen oder pneumatischen Zylinder/Kolben-Anordnungen, deren Kolbenstangen an den Traggestellen und deren Zylinder an stationären Lagerböcken angelenkt waren. Da sich bei der Anwendung von Zylinder/Kolben-Anordnungen jedoch unvermeidbar Dichtungs- und Platzprobleme ergeben, ist auch bereits eine Weichenanordnung der eingangs bezeichneten Gattung bekannt geworden. Diese weist eine quer zur Fahrtrichtung erstreckte Zahnstange auf, die mit einem Zahnrad im Eingriff steht, das mittels einer parallel zur Längsrichtung des Trägers angeordneten Antriebswelle, die von einem am Traggestell montierten Elektromotor angetrieben wird, in Umdrehungen versetzt werden kann. Bei eingeschaltetem Motor rollt das Zahnrad an der Zahnstange ab und nimmt dabei den gesamten Antriebsmechanismus, das zugehörige Traggestell und einen zugeordneten Trägerabschnitt mit.

Wegen der vergleichsweise großen Länge des Trägers muss bei der Konstruktion der Weichenanordnung auch dessen mögliche Längenänderung infolge Temperaturschwankungen berücksichtigt werden. Hierzu dienen bei der eingangs bezeichneten Weichenanordnung trockene Gleitlager, mittels derer der Träger auf den Traggestellen abgestützt ist und die die erforderlichen Axial- und Rotationsbewegungen zwischen dem Träger und zugeordneten Teilen der Traggestelle ermöglichen. Die beidseitig mit Spurkränzen versehenen, auf den Schienen fahrbar geführten Laufräder verhindern dabei eine Bewegung der Traggestelle parallel zur Fahrtrichtung, während die Gleitlager eine Dehnung oder Stauchung des Trägers relativ zu den Traggestellen in dieser Richtung zulassen. Damit der Motor im eingeschalteten Zustand nicht um die Antriebswelle rotiert, ist er mittels wenigstens eines Stützelements am Träger abgestützt, wobei zwischen dem Motor und dem Träger ein weiteres trockenes Gleitlager vorhanden ist, das Bewegungen des Trägers relativ zum Motor ermöglicht.

Aufgrund der beschriebenen Konstruktion haben die den Träger abstützenden Gleitlager mehrere Funktionen. Sie müssen nicht nur das Gewicht des Trägers tragen, sondern auch Relativbewegungen zwischen dem Träger und den Traggestellen ermöglichen. Dadurch müssen vergleichsweise lange und stabile Gleitlager vorgesehen werden, weshalb die aus dem Träger und den Traggestellen bestehende Gesamtvorrichtung vergleichsweise kompliziert und aufwendig ist. Da der Träger außerdem in allen drei Dimensionen vergleichsweise groß sein kann, können bei Temperaturschwankungen und insbesondere bei ungleichmäßiger Sonneneinstrahlung vergleichsweise hohe Spannungen im Träger auftreten, die die Belastungen entsprechend ungleichmäßig auf die Gleitlager verteilen. Das kann zu sehr hohen lokalen Belastungen der Gleitlager, in extremen Fällen zu einem Blockieren der Gleitlager und außerdem zu einer starken Geräuschentwicklung in den Gleitlagern führen. Die Lebensdauer der Gleitlager ist dadurch unter Umständen wesentlich verkürzt.

Ausgehend davon besteht das technische Problem der vorliegenden Erfindung darin, die eingangs bezeichnete Weichenanordnung so auszubilden, dass die Gleitlager zwischen dem Träger und den Traggestellen entfallen.

Zur erfindungsgemäßen Lösung dieses Problems dienen die kennzeichnenden Merk-male des Anspruchs 1.

Die Erfindung bringt den Vorteil mit sich, dass der Träger, das Traggestell und der Antriebsmechanismus keine Bewegungen relativ zueinander ausüben, sondern bei Wärmedehnungen bzw. -stauchungen des Trägers diese Bewegungen einfach mitmachen. Stattdessen sind die Laufräder auf den Schienen und die Zahnräder in den Zahnstangen parallel zur Fahrtrichtung verschiebbar, so dass es bei Temperaturschwankungen nicht zum Auftreten unerwünschter Spannungen kommen kann. Außerdem hat die erfmdungsgemäße Lösung zur Folge, dass durch die verschiebbare Lagerung der Laufräder auf den Schienen und der Zahnräder in den Zahnstangen etwaige Ungleichförmigkeiten ausgeglichen werden können, die sich dadurch ergeben, dass die Schienen und Zahnstangen nicht immer längs Bahnen verlaufen, die exakt den geringfügig von Kreisbahnen abweichenden Bewegungsbahnen der zugehörigen Abschnitte des Trägers beim Biegevorgang entsprechend.

Weitere vorteilhafte Merkmale der Erfindung ergeben sich aus den Unteransprüchen.

Die Erfindung wird nachfolgend in Verbindung mit den beiliegenden Zeichnungen näher erläutert. Es zeigen:
Fig. 1 und 2 in je einer schematischen Seitenansicht und Draufsicht eine für Magnetschwebebahnen bestimmte Weichenanordnung mit einem Biegeträger;
Fig. 3 eine schematiche Draufsicht auf eine erfindungsgemäße Weichenanordnung;
Fig. 4 und 5 schematische und um 90° gedrehte Querschnitte längs der Linien IV-IV und V-V der Fig. 3;
Fig. 6 eine schematische Seitenansicht der erfindungsgemäßen Weichenanordnung in Richtung eines Pfeils v der Fig. 3;
Fig. 7 eine schematische Draufsicht auf zwei Stützen der Weichenanordnung nach Fig. 6 unter Weglassung eines Trägers und von Traggestellen für diesen; und
Fig. 8 einen stark vergrößerten Längsschnitt durch ein Traggestell nach Fig. 6 und einen Antriebsmechanismus der erfindungsgemäßen Weichenanordnung.

Nach Fig. 1 bis 6 enthält eine übliche Weichenanordnung in Form einer Biegeweiche für Magnetschwebebahnen einen biegbaren, aus Stahl bestehenden und über die ganze Länge der Weiche erstrecken Träger 1, der z. B. ca. 50 m lang oder auch länger ist. Der Träger 1 enthält ein in einer Längsrichtung ( = x-Richtung) erstrecktes Tragelement 2, das vorzugsweise aus einem Kastenprofil, d. h. einem Hohlprofil mit rechteckigem Querschnitt besteht, wobei die Höhe größer als die Breite ist. Das Tragelement 2 enthält, wie insbesondere Fig. 4 und 5 zeigen, zwei im Einbauzustand im wesentlichen vertikal und senkrecht zum Erdboden angeordnete Stegbleche bzw. Seitenteile 3. Zwischen den Seitenteilen 3 sind der Versteifung dienende Querwände bzw. Schotten vorgesehen. An jedem Seitenteil 3 sind senkrecht von ihm abstehende Kragarme bzw. Stützbleche 4 befestigt, an deren Enden parallel zu den Seitenteilen 3 verlaufende und im Einbauzustand vertikal angeordnete Stege 5 befestigt sind. Dabei wird im allgemeinen die Fahrtrichtung der Fahrzeuge längs des Trägers 1 bzw. dessen Längsrichtung als x-Achse eines gedachten Koordinatensystems bezeichnet, während die quer dazu verlaufende Richtung (Breite), in der die Stützbleche 4 erstreckt sind, als γ-Achse und die zu beiden Achsen senkrechte Richtung (Höhe) als z-Achse des gedachten Koordinatensystems aufgefasst wird.

An den Stegen 5 sind parallel zu den Stützblechen 4 und vorzugsweise in deren Verlängerungen (y-Richtung) angeordnete Rippen befestigt, an deren äußeren Stirnflächen Ausrüstungsteile 6 in Form von im Einbauzustand vertikal angeordneten, der Spurführung der Fahrzeuge dienenden Seitenführschienen montiert sind. Im Ausführungsbeispiel ist an jeder Längsseite des Biegeträgers 1 je eine Seitenführschiene vorgesehen, wobei die Anordnung vorzugsweise spiegelsymmetrisch zu einer zur xz-Ebene des gedachten Koordinatensystems parallelen Mittelebene ist.

Auf der Oberseite des Trägers 1 bzw. eines von diesem und den Stützblechen 4 abgestützten Deckblechs 7 sind, vorzugsweise ebenfalls spiegelsymmetrisch zur Mittelebene, zwei weitere Ausrüstungsteile in Form von nicht dargestellten Gleitleisten befestigt, die zum Absetzen der Fahrzeuge dienen und sich wie die Ausrüstungsteile 6 über die ganze Länge des Trägers 1 erstrecken, im Gegensatz zu diesen aber im Einbauzustand im wesentlichen horizontal angeordnet sind. Schließlich ist der Träger 1 an der Unterseite der Stege 5 mit Ausrüstungsteilen 8 in Form von Statorträgern versehen, die aus quer zu den Stegen 5 und Ausrüstungsteilen 6 angeordneten Platten oder Klötzen bestehen können und z. B. zur Befestigung der Statorpakete eines Langstator-Linearmotors dienen.

Die beschriebenen Teile 1 bis 8 bestehen aus Stahl und sind unter Bildung des aus Fig. 1 bis 6 ersichtlichen Trägers 1 vorzugsweise durch Schweißen unlösbar miteinander verbunden.

Wie sich aus Fig. 2 ergibt, wird der Träger 1 zur Einstellung der Weichenanordnung z. B. von einem durchlaufenden Fahrwegabschnitt A auf einen abzweigenden Fahrwegabschnitt B kontinuierlich um maximal z. B. ca. 3,65 m verbogen. Hierzu ist der Träger 1 auf z. B. sechs am Erdboden verankerten Stützen 9 bis 14 abgestützt, wobei ein Ende 1a (z. B. Fig. 1 und 6) des Trägers 1 in nicht näher dargestellter Weise mit einer ersten Stütze, hier der Stütze 9, fest verbunden ist, während andere Abschnitte des Trägers 1 auf den anderen Stützen 10 bis 14, z. B. der Stütze 10 nach Fig. 3 und 5, quer zur Längsrichtung und im wesentlichen horizontal hin- und herbewegt werden können. Hierzu dient im Bereich jeder Stütze 9 bis 14 ein an der Unterseite des Trägers 1 montiertes bzw. diesen aufnehmendes Traggestell 15, das mit Hilfe von Laufrädern 16 auf Schienen 17 fahrbar montiert ist. Das Gewicht des Trägers 1 wird daher durch die Laufräder 16 und die Schienen 17 getragen.

Die Schienen 17 sind, wie z. B. Fig. 7 in einer Draufsicht ohne Träger 1 und Traggestell 15 zeigt, auf den betreffenden Stützen 10 bis 14 angeordnet, im wesentlichen in y-Richtung erstreckt und dabei leicht gekrümmt ausgebildet. Die jeweilige Krümmung der Schienen 17 ist entsprechend den konstruierten Biegekurven des Trägers 1 definiert, d. h. im wesentlichen entsprechend denjenigen Bahnen bemessen, längs derer sich die auf den zugehörigen Traggestellen 15 abgestützten Abschnitte des Trägers 1 bewegen, wenn dieser bei fest stehendem Ende 1a durch Bewegung der betreffenden Traggestelle 15 in y-Richtung verbogen wird.

Zur Verschiebung der Traggestelle 15 in γ-Richtung dient je ein mit diesen verbundener, z. B. in Fig. 3, 6 und 8 dargestellter Antriebsmechanismus 18. Dieser enthält eine etwa parallel zur Fahrt- bzw. Längsrichtung erstreckte Antriebswelle 19, die an einem Ende mit einem Zahnrad 20 und am anderen Ende über eine Kupplung 21 mit der Abtriebswelle eines Motors 22, insbesondere eines Elektromotors, fest verbunden ist. Die Zahnräder 20 der verschiedenen Antriebsmechanismen 18 stehen mit je einer Zahnstange 23 (Fig. 8) im Eingriff, die quer zur Fahrtrichtung und im wesentlichen parallel zur betreffenden Schiene 17 (Fig. 7) angeordnet ist. Die Zahnstangen 23 besitzen eine im wesentlichen der zugeordneten Schiene 17 entsprechende Krümmung und sind an den Unterseiten je einer Halteplatte 24 (Fig. 8) befestigt, die von einem auf der betreffenden Stütze (z. B. 10) montierten und von dieser aufragenden Ständer 25 getragen wird. Werden daher die Motoren 22 eingeschaltet und die Antriebswellen 19 in der einen oder anderen Drehrichtung in Rotation versetzt, dann rollen die Zahnräder 20 auf den ihnen zugeordneten Zahnstangen 23 ab und bewegen damit, wie weiter unten näher erläutert ist, die zugehörigen Traggestelle 15 und mit ihnen die auf diesen ruhenden Abschnitte des Trägers 1 in γ-Richtung. Dadurch wird der Träger 1 in der aus Fig. 2 ersichtlichen Weise gebogen und auf einen der wenigstens zwei Fahrwege A bzw. B eingestellt.

Wie aus Fig. 2 ersichtlich ist, wird zur Einstellung der Weichenanordnung wenigstens ein Traggestell 15 benötigt, das in der beschriebenen Weise quer zur Fahrtrichtung verschiebbar ist. Tatsächlich ist in Abhängigkeit von der Länge des Trägers 1 jedoch meistens eine Mehrzahl derartiger Traggestelle 15 vorgesehen. Alle diese Traggestelle 15 und die zu ihrer Verschiebung erforderlichen Einheiten können im wesentlichen identisch ausgebildet werden, so dass nachfolgend anhand der Fig. 8 nur diejenigen Baugruppen beispielhaft näher erläutert werden, die der Stütze 10 zugeordnet sind. Außerdem zeigt z. B. Fig. 3, dass im Ausführungsbeispiel zu beiden Seiten des Trägers 1 jeweils zwei gleichartige Antriebsmechanismen 18 vorgesehen sind, die je ein Laufrad 16 des betreffenden Traggestells 15 antreiben. Auch diese beiden Antriebsmechanismen 18 sind im wesentlichen baugleich, so dass nachfolgend nur einer dieser Antriebsmechanismen 18 näher erläutert wird.

Erfindungsgemäß bilden der Träger 1, das Traggestell 15 und der im Traggestell 15 montierte Antriebsmechanismus 18 eine fest miteinander verbundene Baueinheit, die in Fahrtrichtung (x-Achse) als Ganzes relativ zur Schiene 17 und zur Zahnstange 23 verschiebbar angeordnet ist. Dabei ist einerseits die Schiene 17 mittels Befestigungsmitteln 26 und die Zahnstange 23 mittels des Ständers 25 starr und unbeweglich an der zugehörigen Stütze 10 befestigt. Andererseits weist jedes Laufrad 16 im Gegensatz zu bekannten Konstruktionen keinen doppelten bzw. beidseitig angeordneten Spurkranz, sondern lediglich eine glatte, vorzugsweise zylindrische, leicht kegelförmige oder auch ballige Umfangsfläche 27 auf. Daher kann das Laufrad 16 nicht nur in γ-Richtung auf der Schiene 17 abrollen, sondern auch quer dazu, d. h. in x-Richtung, mit Gleitreibung auf der Schiene 17 verschoben werden. In entsprechender Weise sind die Flanken des Zahnrads 20 und der Zahnstange 23 so ausgebildet, dass das Zahnrad 20 eine etwaige Verschiebung des Laufrades 16 in x-Richtung mitmachen kann, indem es sich in der Zahnstange 23 ebenfalls in x-Richtung verschiebt. Der Zweck dieser Maßnahmen ist weiter unten erläutert.

Gemäß Fig. 8 enthält das Traggestell 15 eine Hohlwelle 28 mit einer parallel zur x-Richtung erstreckten Mittelachse 29. Die Hohlwelle 28 durchragt eine Nabe 30 des Laufrades 16 koaxial und ist mit dieser Nabe 30 mit Hilfe von weiteren Befestigungsmitteln 31 drehfest sowie axial und radial fest verbunden, so dass Relativbewegungen zwischen dem Laufrad 16 und der Hohlwelle 28 nicht möglich sind.

Das Traggestell 15 weist nach Fig. 8 ein an der Unterseite des Trägers 1 befestigtes Rahmen- bzw. Montageteil 15a auf, das zwei in x-Richtung beabstandete Lagerabschnitte 32 trägt, die beidseitig des Laufrads 16 angeordnet sind. Diese Lagerabschnitte 32 bestehen z. B. aus Gehäusen von Axiallagern 33, in denen beidseitig des Laufrads 16 angeordnete Abschnitte der Hohlwelle 28 drehbar gelagert sind. Die Axiallager 33 sind vorzugsweise als Pendellager ausgebildet, die den Träger 1 und die Hohlwelle 28 axial (x-Richtung) fest und unverschiebbar miteinander verbinden, relative Drehbewegungen und auch geringfügige Pendelbewegungen zwischen dem Träger 1 und Hohlwelle 28 aber zulassen. Dadurch können mögliche Verformungen des Trägers 1 aufgrund ungleichmäßiger Temperaturverteilungen ausgeglichen werden. Wie Fig. 8 zeigt, sind die Axiallager 33 nach außen hin durch Deckel 34 abgeschlossen.

Die Antriebswelle 19 durchragt beim beschiebenen und derzeit für am besten gehaltenen Ausführungsbeispiel der Erfindung die Hohlwelle 28 koaxial und derart, dass ihr das Zahnrad 20 tragendes Ende aus dem einen und ihr an die Kupplung 21 angeschlossenes Ende aus dem anderen Ende der Hohlwelle 28 herausragt. Außerdem ist die Antriebswelle 19 vorzugsweise mit wenigstens zwei radialen Gleitlagern 35 leicht drehbar in der Hohlwelle 28 gelagert. An den endseitigen Stirnflächen der Hohlwelle 28 sind zusätzliche, axiale Gleitlager 36 vorhanden, die mit abgestuften Abschnitten 37 der Antriebswelle 19 zusammenwirken und nach außen durch weitere Deckel abgeschlossen sind. Daher ist die Anordnung insgesamt derart, dass die Hohlwelle 28 und die Antriebswelle 19 zwar axial unverschieblich, aber drehbar miteinander verbunden sind.

Der Motor 22 ist mittels einer Stütze 38 axial unverschiebbar und drehfest mit dem Träger 1 oder dem mit diesem verbundenen Montageteil 15a verbunden. Dadurch werden einerseits Drehungen des Motors 22 um die Mittelachse 29, andererseits axiale Relativbewegungen zwischen dem Motor 22 und dem Träger 1 verhindert.

Die Arbeits- und Wirkungsweise der anhand der Fig. 8 beschriebenen Anordnung ist im wesentlichen wie folgt.

Eine Verstellung der Weichenanordnung erfolgt dadurch, dass der Motor 22 eingeschaltet wird, um die Antriebswelle 19 in der gewünschten Drehrichtung in Umdrehungen zu versetzen. Dadurch rollt einerseits das Zahnrad 20 auf der Zahnstange 23 in γ-Richtung ab, während andererseits die Antriebswelle 19, die damit gekoppelte Hohlwelle 28 und das auf dieser befestigte Laufrad 16 diese Bewegung mitmachen, so dass das Laufrad 16 unter entsprechender Biegung des Trägers 1 auf der Schiene 17 abrollt. Die dabei sich ergebenden unterschiedlichen Drehzahlen und Richtungen des Zahnrads 20 und des Laufrads 16 werden durch entsprechende relative Drehungen zwischen den Wellen 19, 28 mittels der Gleitlager 35 ermöglicht. Zusammen mit der Hohlwelle 28 wird auch der von ihr getragene Abschnitt des Trägers 1 in γ-Richtung bewegt. Das gilt entsprechend für alle vorhandenen, im wesentlichen gleichzeitig betätigten Traggestelle 15, so dass die Weichenanordnung in der Weise eingestellt wird, wie oben anhand der Fig. 2 beschrieben wurde. Ist die neue Weichenstellung erreicht, wird diese mit nicht dargestellten und an sich bekannten Mitteln verriegelt.

Für den Fall, dass sich der Träger 1 aufgrund stärkerer Temperaturschwankungen in x-Richtung dehnt oder zusammenzieht, hat dies zum einen zur Folge, dass die Stütze 38 und daher auch der Motor 22 und die Antriebswellen 19 diese Bewegung mitmachen, wobei das Zahnrad 20 in der Zahnstange 23 in x-Richtung gleiten kann. Zum anderen werden sich aber auch die Lagerabschnitte 32 des Traggestells 15 und mit ihnen die Hohlwelle 28 und das Laufrad 16 in entsprechender Weise in x-Richtung bewegen, wobei sich die Umfangsfläche 27 des Laufrads 16 parallel zur x-Richtung auf der Schiene 17 verschieben kann. Daher können sich die von Temperaturdehnungen bzw. -stauchungen betroffenden Trägerabschnitte zusammen mit den Antriebsmechanismen 18 (insbesondere gebildet aus dem Zahnrad 20, der Antriebswelle 19 und dem Motor 22) sowie mit dem Traggestell 15 (insbesondere gebildet aus der Hohlwelle 28, dem Laufrad 16 und dem Axiallager 33) in x-Richtung bewegen, so dass keine Relativbewegungen zwischen diesen Baugruppen erforderlich sind. Dabei ist klar, dass die Breiten des Laufrads 16, der Schiene 17, des Zahnrads 20 und der Zahnstange 23 vorzugsweise so gewählt sind, dass auch bei extremer Wärmedehnung bzw. -stauchung des Trägers 1 stets ein vollständiger Kontakt zwischen den Teilen 16, 17 bzw. 20, 23 gewährleistet ist.

Die Erfindung ist nicht auf das beschriebene Ausführungsbeispiel beschränkt, das auf vielfache Weise abgewandelt werden könnte. Dies gilt insbesondere für die anhand der Fig. 8 beschriebene Konstruktion. Alternativ wäre es beispielsweise möglich, das Laufrad 16 zwar axial unverschiebbar, jedoch drehbar auf der Hohlwelle 28 zu lagern und stattdessen den Träger 1 undrehbar an der Hohlwelle 28 zu befestigen. Längendehnungen bzw. -stauchungen des Trägers 1 würden sich in diesem Fall genauso auswirken, wie oben beschrieben ist. Der einzige Unterschied würde darin bestehen, dass sich die Hohlwelle 28 beim Einstellen der Weichenanordnung nicht mit dem Laufrad 16 mitdreht, die Axiallager 33 entfallen und stattdessen entsprechende Drehlager für das Laufrad 16 vorgesehen werden. Eine weitere Variante könnte darin bestehen, dass der Motor 19 in Fig. 8 auf der Seite des Ständers 25 am Träger 1 montiert und die Antriebswelle 19 außerhalb der Hohlwelle 28 angeordnet und gelagert wird. Auch bei diesen beiden Varianten bilden der Träger 1, das Traggestell 15 und der Antriebsmechanismus 18 jeweils eine als Ganzes relativ zur Schiene 17 und zur Zahnstange 23 verschiebbare Baueinheit, so dass die axiale Lage des Traggestells 15 und des Antriebsmechanismus 18 durch den Träger 1 und nicht wie bisher durch die Schiene 17 festgelegt wird. Weiterhin ist klar, dass pro Stütze 10 bis 14 und pro Traggestell 16 mehr als ein Laufrad 16 vorgesehen sein kann, wie z. B. Fig. 3 bis 5 zeigen, wonach je zwei Laufräder 16 vorhanden sind. Dabei ist es möglich, jedem Laufrad 16 einen eigenen Antriebsmechanismus 18 zuzuordnen, deren Zahnräder 20 in dieselben oder in unterschiedliche Zahnstangen 23 eingreifen könnten. Außerdem könnten pro Stütze 10 bis 14 auch zwei oder mehr Traggestelle 15 vorhanden sein, die auf derselben oder auf unterschiedlichen Schienen 17 abrollende Laufräder 16 aufweisen. Da jedoch alle diese unter Umständen mehrfach vorhandenen Teile erfindungsgemäß in gleicher Weise angeordnet, gelagert und bewegt werden, ist in der obigen Beschreibung und in den nachfolgenden Ansprüchen jeweils nur eines dieser Teile erwähnt. Dabei wird stillschweigend vorausgesetzt, dass diese Formulierung auch das Vorhandensein von zwei oder mehr entsprechenden Teilen einschließt. Weiterhin kann es zweckmäßig sein, die Biegebewegung des Trägers 1 in einer definierten Ebene dadurch sicherzustellen, dass unterhalb der Halteplatte 24 eine Führungsschiene 39 angebracht wird, an deren Unterseite, die die definierte Ebene festlegt, eine auf der Antriebswelle 19 befestigte Druckrolle 40 abrollt. Dabei ist die Anordnung analog zur obigen Beschreibung so, dass auch die Druckrolle 40 in x-Richtung relativ zur Führungsschiene 39 bewegt werden kann, falls dies aufgrund von Wärmedehnungen oder -stauchungen des Trägers 1 erforderlich ist. Schließlich versteht sich, dass die verschiedenen Merkmale auch in anderen als den beschriebenen und dargestellten Kombinationen in Rahmen des durch die Ansprüche definierten Schutzumfangs angewendet werden können.

## Patentansprüche

1. Weichenanordnung für Magnetschwebebahnen, enthaltend: einen in einer Fahrtrichtung (x) erstreckten und quer zu dieser biegbaren, mit Fahrweg- oder Ausrüstungsteilen (6, 8) versehenen Träger (1), eine quer zur Fahrtrichtung angeordnete Schiene (17), eine quer zur Fahrtrichtung angeordnete Zahnstange (23) und ein den Träger (1) aufnehmendes Traggestell (15), das ein drehbar gelagertes, auf der Schiene (17) abgestütztes Laufrad (16) und einen Antriebsmechanismus (18) mit einem in die Zahnstange (23) eingreifenden Zahnrad (20) und einem zu dessen Antrieb bestimmten Motor (22) aufweist, wobei die Weicheneinstellung durch Verschieben des Traggestells (15) längs der Schiene (17) mittels des Antriebsmechanismus (18) und eine dadurch bewirkte Verbiegung des Trägers (1) erfolgt, **dadurch gekennzeichnet, dass** der Träger (1), das Traggestell (15) und der Antriebsmechanismus (18) eine fest miteinander verbundene Baueinheit bilden, die in Fahrtrichtung (x) als Ganzes relativ zur Schiene (17) und zur Zahnstange (23) verschiebbar angeordnet ist.

2. Weichenanordnung nach Anspruch 1, **dadurch gekennzeichnet, dass** das Traggestell (15) eine fest mit dem Laufrad (16) verbundene Hohlwelle (28) aufweist, die von einer Antriebswelle (19) durchragt ist, die an einem Ende mit dem Motor (22) und an einem anderen Ende mit dem Zahnrad (20) fest verbunden ist.

3. Weichenanordnung nach Anspruch 1 oder 2, **dadurch gekennzeichnet, dass** der Motor (22) mittels eines Stützelements (38) fest am Träger (1) oder an einem fest mit diesem verbundenen Montageteil (15a) des Traggestells (15) befestigt ist.

4. Weichenanordnung nach Anspruch 2 oder 3, **dadurch gekennzeichnet, dass** das Traggestell (15) einen Lagerabschnitt (32) aufweist, indem die Hohlwelle (28) mittels eines Axiallagers (33) drehbar gelagert ist.

5. Weichenanordnung nach Anspruch 4, **dadurch gekennzeichnet, dass** das Axiallager (33) als Pendellager ausgebildet ist.

6. Weichenanordnung nach einem der Ansprüche 2 bis 5, **dadurch gekennzeichnet, dass** die Antriebswelle (19) mit Hilfe von radialen Gleitlagern (35) in der Hohlwelle (28) drehbar gelagert ist.

7. Weichenanordnung nach einem der Ansprüche 2 bis 6, **dadurch gekennzeichnet, dass** die Antriebswelle (19) mit Hilfe von axialen Gleitlagern (36) in stirnseitigen Enden der Hohlwelle (28) drehbar, aber axial unverschiebbar gelagert ist.

8. Weichenanordnung nach einem der Ansprüche 1 bis 7, **dadurch gekennzeichnet, dass** das Laufrad (16) ein quer zur Schiene (17) verschiebbares, keinen Spurkranz aufweisendes Rad ist.

9. Weichenanordnung nach einem der Ansprüche 1 bis 8, **dadurch gekennzeichnet, dass** das Zahnrad (20) quer zur Zahnstange (23) verschiebbar ist.

## Claims

1. A switch assembly for magnetic levitation railways, including: a girder (1), extending in a travel direction (x) and flexible transversely to it and provided with travel way or equipment parts (6, 8); a rail (17) located transversely to the travel direction; a rack (23) located transversely to the travel direction; and a load-bearing frame (15), receiving the girder (1), that has a rotatably supported carrying wheel (16) braced on the rail (17) and a drive mechanism (18) with a gear wheel (20) meshing with the rack (23) and with a motor (22) intended for driving it, and the switch adjustment is effected by displacement of the load-bearing frame (15) along the rail (17) by means of the drive mechanism (18) and a thus-effected flexing of the girder (1), **characterized in that** the girder (1), the load-bearing frame (15), and the drive mechanism (18) form a solidly joined-together structural unit which as a whole is located displaceably in the travel direction (x) relative to the rail (17) and to the rack (23).

2. The switch assembly as defined by claim 1, **characterized in that** the load-bearing frame (15) has a hollow shaft (28) that is solidly connected to the carrying heel (16) and is penetrated by a drive shaft (19), which is solidly joined to the motor (22) on one end and to the gear wheel (20) on the other.

3. The switch assembly as defined by claim 1 or 2, **characterized in that** the motor (22) is secured by means of a support element (38) solidly to the girder (1) or to a mounting part (15a), solidly joined to the girder, of the load-bearing frame (15).

4. The switch assembly as defined by claims 2 or 3, **characterized in that** the load-bearing frame (15) has a bearing portion (32) in which the hollow shaft (28) is rotatably supported by means of an axial bearing (33).

5. The switch assembly as defined by claim 4, **characterized in that** the axial bearing (33) is embodied as a pendulum bearing.

6. The switch assembly as defined by one of claims 2 through 5, **characterized in that** the drive shaft is rotatably supported in the hollow shaft (28) with the aid of radial slide bearings (35).

7. The switch assembly as defined by one of claims 2 through 6, **characterized in that** the drive shaft (19) is supported rotatably, but axially nondisplaceably, in face ends of the hollow shaft (28) with the aid of axial slide bearings (36).

8. The switch assembly as defined by one of claims 1 through 7, **characterized in that** the carrying wheel (16) is a wheel that is displaceably transversely to the rail (17) and has no wheel flange.

9. The switch assembly as defined by one of claims 1 through 8, **characterized in that** the gear wheel (20) is displaceable transversely to the rack (23).

## Revendications

1. Dispositif d'aiguillage pour chemin de fer à sustentation magnétique, comportant : un support (1) s'étendant dans un sens de circulation (x), pouvant se courber par rapport à celui-ci et pourvu de pièces de voie ou d'équipement (6, 8), un rail (17) disposé transversalement par rapport au sens de circulation, une crémaillère (23) disposée transversalement par rapport au sens de circulation et un châssis porteur (15) recevant le support (1) et qui présente une roue (16) s'appuyant en rotation sur le rail (17) et un mécanisme d'entraînement (18) doté d'une roue crantée (20) s'engrenant dans la crémaillère (23) et d'un moteur (22) destiné à son entraînement, le réglage de l'aiguillage se faisant en décalant le châssis porteur (15) le long du rail (17) au moyen du mécanisme d'entraînement (18), et une courbure du support (1) en résultant ayant lieu, **caractérisé en ce que** le support (1), le châssis porteur (15) et le mécanisme d'entraînement (18) constituent une unité de construction fixement rassemblée qui est disposée de manière mobile dans son ensemble par rapport au rail (17) et à la crémaillère (23) dans le sens de circulation (x).

2. Dispositif d'aiguillage selon la revendication 1, **caractérisé en ce que** le châssis porteur (15) présente un arbre creux (28) relié fixement à la roue (16) et dans lequel passe un arbre moteur (19) qui est relié fixement par une extrémité au moteur (22) et par l'autre extrémité à la roue crantée (20).

3. Dispositif d'aiguillage selon la revendication 1 ou 2, **caractérisé en ce que** le moteur (22) est fixé de manière inamovible au moyen d'un élément d'appui (38) au support (1) ou à une pièce de montage (15a) qui lui est reliée fixement du châssis porteur (15).

4. Dispositif d'aiguillage selon la revendication 2 ou 3, **caractérisé en ce que** le châssis porteur (15) présente une section d'appui (32) dans laquelle l'arbre creux (28) s'appuie en rotation au moyen d'un palier axial (33).

5. Dispositif d'aiguillage selon la revendication 4, **caractérisé en ce que** le palier axial (33) se présente sous la forme d'un palier à balancier.

6. Dispositif d'aiguillage selon une des revendications 2 à 5, **caractérisé en ce que** l'arbre moteur (19) s'appuie en rotation à l'aide de paliers glissants radiaux (35) dans l'arbre creux (28).

7. Dispositif d'aiguillage selon une des revendications 2 à 6, **caractérisé en ce que** l'arbre moteur (19) s'appuie en rotation mais sans mobilité dans le sens axial à l'aide de paliers glissants axiaux (36) dans des extrémités frontales de l'arbre creux (28).

8. Dispositif d'aiguillage selon une des revendications 1 à 7, **caractérisé en ce que** la roue (16) est une roue déplaçable transversalement par rapport au rail (17) et ne présentant pas de boudin.

9. Dispositif d'aiguillage selon une des revendications 1 à 8, **caractérisé en ce que** la roue crantée (20) est déplaçable transversalement par rapport à la crémaillère (23).
